# EUROPÄISCHE PATENTSCHRIFT

(11) **EP 0 007 423 B1**
(45) Veröffentlichungstag und Bekanntmachung des Hinweises auf die Patenterteilung: **02.12.1981**
(21) Anmeldenummer: 79101955.7
(22) Anmeldetag: 15.06.1979
(51) Int. Cl.: B65D 85/10, B65D 5/54

(54) **Quaderförmige Packung für Zigaretten oder dergleichen**
Square shaped package for cigarettes or the like
Emballage parallelépipédique pour cigarettes ou similaires

(30) Priorität: 29.07.1978 DE 2833389
(43) Veröffentlichungstag der Anmeldung: 06.02.1980
(73) Patentinhaber: FOCKE & CO., 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

## Beschreibung

Die Erfindung betrifft eine quaderförmige Packung für Zigaretten, Zigarillos oder dergleichen, mit einer den Packungsinhalt aufnehmenden Innenumhüllung aus dünnem Verpackungsmaterial (Stanniol-Folie, Verbund-Folie, etc.) und einer Außenpackung (Klappschachtel) aus Papier, Pappe oder dergleichen, wobei die Innenumhüllung mit einem durch Material- überdeckung gebildeten Aufreißlappen zum Öffnen derselben versehen ist.

Bei der Gestaltung von Zigarettenpackungen ist die Dichtigkeit derselben ein besonderes Thema, weil hiervon die Erhaltung der Qualität der Zigaretten über einen unter Umständen längeren Zeitraum bis zum Verbrauch abhängig ist. Konventionelle Packungen des hier angesprochenen Klappschachtel-Typs bestehen aus drei Zuschnitten, nämlich einer Innenumhüllung aus Stanniol, der eigentlichen Klappschachtel und einer Außenumhüllung aus Zellglas. Dieser komplexe Aufbau führt nicht zu einer feuchtigkeits- bzw. aromadichten Packung.

Grundsätzlich sind auch bereits Packungen bekannt, die durch thermische Verschweißung des Verpackungsmaterials (Verbundfolien) weitgehend luft- bzw. aromadicht gestaltet sind. Diese Packungen weichen jedoch von den herkömmlichen, eingeführten Packungskonstruktionen für Zigaretten ab. Darüber hinaus ist bei diesen bekannten Ausführungen mit Verbundfolien das Öffnen derselben für die Ingebrauchnahme des Packungsinhalts noch nicht befriedigend gelöst.

In der US-A-33 92 901 wird eine quaderförmige Verpackung offenbart, die allerdings ohne Klappdeckel ausgeführt ist. Eine Innenumhüllung dieser bekannten Packung ist mit einer quaderförmigen Außenpackung im Bereich einer Verschlußlasche verbunden. Beide Zuschnitte (Innenumhüllung und Außenumhüllung) bilden eine gemeinsame, lange Verschlußlasche, die gegen die Stirnseite der Packung umgefaltet werden kann. Zum Öffnen wird die Verschlußlasche aufgerichtet. Ein am oberen bzw. freien Ende gebildeter Verschlußstreifen, der sowohl die Wandungen der Außenumhüllung wie auch die der Innenumhüllung umfaßt, wird vom übrigen Teil der Packung abgetrennt. Die Packung ist dadurch im vollen oberen Querschnitt offen.

Diese bekannte Packung kann aufgrund des abweichenden konstruktiven Aufbaus keinen Beitrag für die Gestaltung von (dichten) Packungen des Klappschachtel-Typs liefern.

. Der Erfindung liegt die Aufgabe zugrunde, eine quaderförmige Packung des Klappschachtel-Typs vorzuschlagen, die mit einem besonderen Öffnungsmechanismus für die vorzugsweise dichte Innenumhüllung ausgestattet ist, so daß bei Ingebrauchnahme der Packung ein leichter Zugang zu dem durch die Innenumhüllung umschlossenen Packungsinhalt möglich ist.

Zur Lösung dieser Aufgabe ist die erfindungsgemäße Packung dadurch gekennzeichnet, daß bei einer Klappschachtel als Außenpackung mit durch einen Deckel in Schließstellung umfaßten Kragen und Ausnehmung in einer Kragenvorderwand der Aufreißlappen in der Vorderwand der Innenumhüllung im Bereich der Ausnehmung angeordnet ist und daß an den Aufreißlappen eine durch Wandungen der Innenumhüllung gebildete Abziehlasche anschließt.

Bei der erfindungsgemäßen Ausbildung der Packung kann die Innenumhüllung geschlossen sein, also ohne den bekannten Flap. Um Zugang zum Packungsinhalt zu erlangen, wird der vorstehende Aufreißlappen erfaßt und eine Öffnung in der Innenumhüllung durch die mitabgetrennte Abziehlasche geschaffen.

Der Aufreißlappen liegt vorzugsweise auf dem Kragen bzw. auf der Kragenvorderwand auf, derart, daß in Schließstellung der Packung der Deckel den Aufreißlappen überdeckt. Beim Öffnen der Packung durch Zurückklappen des Deckels wird der Aufreißlappen freigelegt. Dieser kann infolge Auflage auf der Kragenvorderwand leicht erfaßt werden.

Ein weiterer besonderer Vorschlag der Erfindung besteht darin, daß der Aufreißlappen Teil einer quer über die Vorderseite der Innenumhüllung verlaufenden Verschlußnaht ist. Zur Bildung einer dichten Innenumhüllung wird eine im vorliegenden Falle quergerichtete Verschlußnaht gebildet, von der ein Teilbereich, nämlich innerhalb der Ausnehmung der Kragenvorderwand, als Aufreißlappen dient.

Ausführungsbeispiele der Erfindung werden nachfolgend anhand der Zeichnungen näher erläutert. Es zeigen :
Fig. 1 eine Klappschachtel in perspektivischer Darstellung bei geöffnetem Klappdeckel.
Fig. 2 die Packung gemäß Fig. 1 bei geöffneter Abziehlasche einer Innenumhüllung, ebenfalls in perspektivischer Darstellung.
Fig. 3 einen Zuschnitt für die Innenumhüllung der Packung gemäß Fig. 1 und 2 in ausgebreitetem Zustand.
Fig. 4 einen Vertikalschnitt durch die Packung gemäß Fig. 1 bei geschlossenem Klappdeckel.
Fig. 5 einen Vertikalschnitt entsprechend Fig.4 einer anderen Ausführungsform der Packung.
Fig. 6 einen Horizontalschnitt durch die Packung gemäß Fig. 1.
Fig. 7 die Packung gemäß Fig. 1 in Seitenansicht bei teilweise abgezogener bzw. geöffneter Abziehlasche.
Fig. 8 einen Zuschnitt für die Packung in der Ausführung gemäß Fig. 5 in ausgebreitetem Zustand.
Fig. 9 ein weiteres Ausführungsbeispiel einer Packung in einer Darstellung entsprechend Fig. 1.
Fig. 10 einen Querschnitt durch eine Innenumhüllung in stark vergrößertem Maßstab.
Fig. 11 eine Darstellung entsprechend Fig. 10 für ein anderes Ausführungsbeispiel der Innenumhüllung.

Die in den Zeichnungen dargestellten Beispiele einer quaderförmigen Zigarettenpackung entsprechen im Grundaufbau Packungen des Typs Klappschachtel bzw. Becherpackung.

In Fig. 1 ist eine Klappschachtel dargestellt mit Schachtelteil 20 und mit diesem schwenkbar verbundenen Deckel 21. Der Schachtelteil 20 besteht üblicherweise aus Vorderwand 22, Seitenwänden 23, 24, einer Rückwand 25 und einem Boden 26. Dem Deckel 21 sind Deckelvorderwand 27, Deckelstirnwand 28, Deckelseitenwände 29 und 30 sowie eine schwenkbar mit der Rückwand 25 verbundene Deckelrückwand 31 zugeordnet.

In dem Schachtelteil 20 ist - beispielsweise aus einem gesonderten Zuschnitt - ein Kragen 32 angeordnet, der teilweise aus dem Schachtelteil 20 herausragt und hier Kragenseitenwände 33, 34 sowie eine Kragenvorderwand 35 bildet. Letztere ist mit einer bei solchen Packungen üblichen Ausnehmung 36 versehen. Bei geschlossener Packung wird der aus dem Schachtelteil 20 herausragende Teil des Kragens 32 durch den Deckel 21 umschlossen.

In der so ausgebildeten Packung findet der Inhalt, nämlich eine Gruppe von Zigaretten 37, mit einer Innenumhüllung 38 Aufnahme. Diese besteht aus einem weitgehend dichten Material, z. B. einer Stanniolfolie oder einer im einzelnen noch zu erläuternden Verbundfolie.

Die Innenumhüllung 38 ist konstruktiv in besonderer Weise ausgebildet. Ein zuvor gebildeter Schlauch umschließt die Zigaretten 37 derart, daß diese quer zur Schlauchrichtung angeordnet sind. Verschlußnähte 39 und 40, die ebenfalls quer zur Schlauchrichtung verlaufen, erstrecken sich dadurch in Richtung der Zigaretten 37. Sie werden im Bereich der Seitenwände 23, 24 der Packung bzw. im Bereich entsprechender Seitenflächen 41, 42 der Innenumhüllung 38 gebildet. Stirnfläche 43 und Bodenfläche 44 der Innenumhüllung 38 bleiden dadurch frei von Faltungen.

Der Schlauch als Zwischenprodukt für die Innenumhüllung 38 entsteht unter Bildung einer quer zu den Zigaretten 37 verlaufenden Schlauchnaht 45.

Die in vorstehender Weise ausgebildete, dichte Innenumhüllung 38 ist so in die Packung, nämlich den Schachtelteil 20, eingesetzt, daß die eng an die Seitenflächen 41, 42 anliegenden Verschlußnähte 39, 40 im Bereich zwischen diesen Seitenflächen 41, 42 und den Seitenwänden 23, 24 liegen. Bei den vorliegenden Ausführungsbeispielen sind die Verschlußnähte 39, 40 als Flossenfaltung ausgebildet. Dies bedeutet, daß zunächst abstehende Lappen durch eine Naht, z. B. eine Schweißnaht 46 bei Anlage der Innenseiten der Folie aneinander verbunden und der dadurch gebildete Verschlußstreifen umgelegt wird.

Die Schlauchnaht 45 kann im Sinne des Ausführungsbeispiels gem. Fig.4 ebenfalls als Flossenkonstruktion ausgebildet und flach gegen die Innenumhüllung 38 umgelegt sein, zweckmäßigerweise so, daß der gebildete Verschlußstreifen nach unten gerichtet ist.

Die Schlauchnaht 45 (oder eine andere in diesem Bereich angeordnete Verschlußnaht) erfüllt eine besondere Funktion beim Öffnen der Innenumhüllung 38. Die Schlauchnaht 45 bzw. der daraus gebildete Verschlußstreifen wirken als Aufreißlappen 47. Zu diesem Zweck liegt die Schlauchnaht 45-bzw. ein mittlerer als Aufreißlappen 47 dienender Bereich innerhalb der Ausnehmung 36 des Kragens 32, also auf der Vorderseite der Packung. Die Relativanordnung ist derart gewählt, daß der angelegte Verschlußstreifen der Schlauchnaht 45 bzw. der Aufreißlappen 47 in Ausgangsstellung außen auf der Kragenvorderwand 35 bzw. auf dem Rand derselben aufliegen. Der durch kurze Seiteneinschnitte 48 markierte Aufreißlappen 47 kann dadurch sehr leicht erfaßt werden. Bei geschlossener Packung liegt der Aufreißlappen 47 im Bereich zwischen der Deckelvorderwand 27 und der Kragenvorderwand 35, von außen unsichtbar. Durch Erfassen und Ziehen am Aufreißlappen 47 wird eine Abziehlasche 49 von dem übrigen Teil der Innenumhüllung 38 abgezogen, so daß der Zugang zu den Zigaretten 37 frei wird.

Die Schlauchnaht 45 kann gem. Fig. 5 auch in anderer Weise ausgebildet sein, nämlich unter Ausnutzung des an sich bekannten peel-seal-Effektes. Dabei liegen Innen- und Außenseite der Folie aufeinander und sind derart miteinander verschweißt, daß der außen liegende Aufreißlappen 47 beim Öffnen der Innenumhüllung 38 von der darunter liegenden Lage der Innenumhüllung 38 abgezogen werden kann. Der Aufreißlappen 47 bildet auch bei diesem Ausführungsbeispiel einen unteren freien Lappenrand 50, der in der beschriebenen Weise angeordnet ist und erfaßt werden kann.

Die Innenumhüllung 38 kann aus einem einstückigen Zuschnitt i. S. von Fig. 3 bzw. Fig. 8 gebildet sein. Die Faltungen sind dabei durch entsprechende Faltlinien vormarkiert. An der Ober- und Unterseite der Innenumhüllung 38 entstehen durch die seitliche Faltung im wesentlichen dreieckförmige Zwickel 51. Bei der Ausführungsform gem. Fig. 1 sind diese Zwickel 51 in einer Zwischenfaltstellung seitwärts gerichtet und werden danach gegen die Seitenflächen 41, 42 der Innenumhüllung 38 nach unten umgelegt. In der Packung werden die Zwickel 51 durch die Kragenseitenwände 33, 34 in dieser Stellung fixiert.

Bei der Alternativausführung gem. Fig. 9 ist die Faltung so gewählt, daß die Zwickel 51 nach innen eingefaltet sind, also hier durch die Seitenflächen 41, 42 des Inneneinschlags- überdeckt sind.

Die an den Aufreißlappen 47 anschließende Abziehlasche 49 ist bei den vorliegenden Ausführungsbeispielen durch eine Reißlinie 52 vormarkiert. Diese im einzelnen noch zu beschreibende Reißlinie 52 ist so angeordnet, daß sich die Abziehlasche 49 auf der Packungsvorderseite im Bereich der Ausnehmung 36 im Kragen 32 und hieran anschließend im überwiegenden Bereich der Stirnfläche 43 der Innenumhüllung 38 erstreckt, derart, daß an den Seiten und an der Rückseite ein Folienrand 53 stehen bleibt. Die Abziehlasche 49 wird dabei zweckmäßigerweise nicht vollständig entfernt, sondern beim Schlie-Ben der angebrochenen Packung in die Ausgangslage zurückgefaltet.

Gemäß Fig. 10 und 11 besteht die Innenumhüllung 38 aus einer dreilagigen Verbundfolie mit einer Innenschicht 65 mit verhältnismäßig niedrigem Schmelzpunkt, z. B. aus Polyäthylen. Hierauf folgt eine die Dichtigkeit bewirkende Zwischenschicht 66 aus Aluminium. Diese ist von einer Außenschicht 67 überdeckt, die einen höheren Schmelzpunkt hat, z. B. aus Polyester. Der Schmelzpunkt der Innenschicht 65 liegt etwa bei 100 Grad Celsius, während der Schmelzpunkt der Außenschicht 67 in der Größenordnung von 250 Grad Celsius liegen wird. Als Schichtdicken sind etwa 12 µ für die Zwischenschicht 66 und Außenschicht 67 angebracht, während die Innenschicht 65 eine größere Dicke von beispielsweise 15 p. haben kann.

Zur Bildung der Reißlinien 52 sind bei dem Ausführungsbeispiel der Fig. 10 die Innenschicht 65 und die Zwischenschicht 66 durch einen Einschnitt 68 durchtrennt. Beim Reißvorgang ist demnach nur noch die durchgehende Außenschicht 67 zu zerstören.

Fig. 11 zeigt ein besonderes Beispiel für die Herstellung der Reißlinie 52. Auf der Seite der Außenschicht 67 wird hier ein scharfkantiges, beheiztes Werkzeug 69 angesetzt. Dieses ist so temperiert, daß ausreichende Wärme durch Außenschicht 67 und Zwischenschicht 66 durchdringen kann und die Innenschicht 65 örtlich unter Bildung einer Kerbe 70 zum Schmelzen gebracht wird. Die Kerbe 70 bildet eine gut funktionierende Reißlinie. Der Reißvorgang wird dabei dadurch unterstützt, daß der Werkstoff zu beiden Seiten der Kerbe 70 verkrustet.

## Patentansprüche

1. Quaderförmige Packung für Zigaretten (37), Zigarillos oder dergleichen, mit einer den Packungsinhalt aufnehmenden Innenumhüllung (38) aus dünnem Verpackungsmaterial (Stanniol- Folie, Verbund-Folie, etc.) und einer Au-Benpackung (Klappschachtel 20/21) aus Papier, Pappe oder dergleichen, wobei die Innenumhüllung (38) mit einem durch Materialüberdeckung gebildeten Aufreißlappen (47) zum Öffnen derselben versehen ist, dadurch gekennzeichnet, daß bei einer Klappschachtel (20, 21) als Außenpackung mit durch einen Deckel (21) in Schließstellung umfaßten Kragen (32) und Ausnehmung (36) in einer Kragenvorderwand (35) der Aufreißlappen (47) in der Vorderwand der Innenumhüllung (38) im Bereich der Ausnehmung (36) angeordnet ist und daß an den Aufreißlappen (47) eine durch Wandungen der Innenumhüllung (38) gebildete Abziehlasche (49) anschließt.

2. Packung nach Anspruch 1, dadurch gekennzeichnet, daß der Aufreißlappen (47) auf dem Kragen (32) (Kragenvorderwand 35) aufliegt und in Schießstellung der Packung durch den Deckel (Deckelvorderwand 27) überdeckt ist.

3. Packung nach Anspruch 1 oder 2, dadurch gekennzeichnet, daß die an den Aufreißlappen (47) anschließende Abziehlasche (49) sich bei einer Klappschachtel in einem Teilbereich sowohl der Vorderfläche (63) wie auch der Stirnfläche (43) der Innenumhüllung (38) erstreckt.

4. Packung nach einem oder mehreren der Ansprüche 1 bis 3, dadurch gekennzeichnet, daß der Aufreißlappen (47) als Teil einer quer über die Vorderseite der Innenumhüllung (38) verlaufenden Verschlußnaht (Schlauchnaht 45) derselben ausgebildet ist.

5. Packung nach einem oder mehreren der Ansprüche 1 bis 4, dadurch gekennzeichnet, daß die an den Aufreißlappen (47) anschließende Abziehlasche (49) durch Reißlinien (52) markiert ist.

6. Packung nach Anspruch 4 sowie einem oder mehreren der weiteren Ansprüche, dadurch gekennzeichnet, daß die Schlauchnaht (45) durch thermische Verschweißung der Innenseite der Innenumhüllung (38) mit der Außenseite derselben gebildet ist, wobei eine Innenschicht (65) und eine Außenschicht (67) der Innenumhüllung (38) aus Werkstoffen unterschiedlicher Schmelztemperaturen bestehen (peel-seal-Effekt).

## Claims

1. Parallelepipedic pack for cigarettes (37), whiffs or the like with an inner wrapping (38) for receiving the pack content made from a thin packing material (tin foil, laminated film, etc.) and an outer pack (hinged packet 20/21) made from paper, board or the like, the inner wrapping (38) being provided with a tear-open tab (47) formed by a material covering and used for opening purposes, characterized in that in the case of a hinged packet (20, 21) as the outer pack with a collar (32) surrounded by a cover (21) in the closed position and a recess (36) in a collar front wall (35) the tear-open tab (47) in the front wall of the inner wrapping (38) is positioned in the vicinity of recess (36) and that a removal flap (49) formed by the walls of inner wrapping (38) is connected to the tear-open tab (47).

2. Pack according to claim 1, characterized in that the tear-open tab (47) is located on collar (32) (collar front wall 35) and when the pack is closed it is covered by the cover (cover front wall 27).

3. Pack according to claims 1 or 2, characterized in that the removal flap (49) connected to the tear-open tab (47) in the case of a hinged packet extends into part of both the front face (63) and the end plate (43) of inner wrapping (38).

4. Pack according to one or more of the claims 1 to 3, characterized in that the tear-open tab (47) is constructed as part of a closing seam (tubular seam 45) passing at right angles over the front of inner wrapping (38).

5. Pack according to one or more of the claims 1 to 4, characterized in that the removal flap (49) connected to the tear-open tab (47) is marked by tear lines (52).

6. Pack according to claim 4, as well as one or more of the other claims, characterized in that the tubular seam (45) is formed by heat sealing the inside of inner wrapping (38) to the outside thereof, an inner layer (63) and an outer layer (67) of inner wrapping (38) being made from materials with different melting temperatures (peel-seal effect).

## Revendications

1. Emballage parallélépipédique pour cigarettes (37), cigarillos et objets analogues, comportant une enveloppe intérieure (38) en matière d'emballage mince (feuille d'étain, feuille composite, etc.) recevant le contenu de l'emballage et un emballage extérieur (boîte à couvercle rabattant 20, 21) en papier, carton ou matière analogue, l'enveloppe intérieure (38) étant pourvue d'une languette d'ouverture rapide (47) faite par recouvrement de matière, caractérisé par le fait que, l'emballage extérieur étant une boîte à couvercle rabattant (20, 21) comportant un collet (32) enserré en position fermée par un couvercle (21) et une échancrure (36) dans la paroi avant (35) de ce collet, la languette d'ouverture (47) se trouve dans la paroi avant de l'enveloppe intérieure (38) dans la zone de l'échancrure (36) et est suivie d'une patte à détacher (49) formée par des parois de l'enveloppe intérieure (38).

2. Emballage selon la revendication 1, caractérisé par le fait que la languette d'ouverture (47) s'appuie sur le collet (32) (paroi avant 35 de celui-ci) et, quand l'emballage est fermé, est recouverte par le couvercle (paroi avant 27 de celui-ci).

3. Emballage selon la revendication 1 ou 2, caractérisé par le fait que la patte à détacher (49) faisant suite à la languette d'ouverture (47), dans le cas d'une boîte à couvercle rabattant, s'étend sur une partie de la face avant (63) ainsi que de la face supérieure (43) de l'enveloppe intérieure (38).

4. Emballage selon l'une des revendications 1 à 3, caractérisé par le fait que la languette d'ouverture (47) constitue une partie d'une couture de fermeture (couture de gaine 45) s'étendant transversalement sur la face avant de l'enveloppe intérieure (38).

5. Emballage selon la revendication 4, caractérisé par le fait que la couture de gaine (45) est réalisée par soudage thermique de la face intérieure de l'enveloppe intérieure (38) à la face extérieure, une couche intérieure (65) et une couche extérieure (67) de l'enveloppe intérieure (38) étant en matériaux à points de fusion différents (effet « peel-seal •).

6. Emballage selon l'une des revendications 1 à 5, caractérisé par le fait que la patte à détacher (49) faisant suite à la languette d'ouverture (47) est marquée par des lignes de déchirement (52).
